# FASCICULE DE BREVET EUROPEEN

(11) **EP 1 893 927 B1**
(45) Date de publication et mention de la délivrance du brevet: **02.06.2010**
(21) Numéro de dépôt: 07731770.9
(22) Date de dépôt: 20.03.2007
(51) Int. Cl.: F25D 13/06

(54) **INSTALLATION DE TRAITEMENT EN TEMPÉRATURE DE PRODUITS DISPOSÉS EN PALETTE OU SIMILAIRE**
ANLAGE ZUR WÄRMEBEHANDLUNG VON AUF EINER PALETTE ODER DERGLEICHEN LIEGENDEN PRODUKTEN
FACILITY FOR HEAT TREATING PRODUCTS PLACED ON A PALLET OR THE LIKE

(30) Priorité: 21.04.2006 FR 0603570; 23.01.2007 FR 0752825
(43) Date de publication de la demande: 05.03.2008
(62) Demande divisionnaire de: 10159860.5
(73) Titulaire: Fromfroid, 62360 Isques (FR)
(72) Inventeur: PAUPARDIN, Michel, 62152 Neufchatel Hardelot (FR); PAUPARDIN, Benoit, 62830 Carly (FR)
(74) Mandataire: Matkowska, Franck
(86) Numéro de dépôt international: PCT/FR2007/050955
(87) Numéro de publication internationale: WO 2007/122334

(56) Documents cités:
- EP-A- 0 430 048
- DE-A1- 2 256 943
- DE-A1- 10 017 408
- DE-U1- 9 202 378
- DE-U1-202004 020 618
- US-A- 3 638 450

## Description

La présente invention concerne une installation de traitement en température de produits disposés en palette ou similaire.

La présente invention trouvera son application principale dans la réalisation d'installation de traitement en vue du refroidissement ou du maintien en température de produits et plus particulièrement de produits dans le domaine agro-alimentaire.

Toutefois, bien que particulièrement prévue pour une telle application, l'installation de traitement pourra également être utilisée pour d'autres applications et notamment, le réchauffement de produits dans le domaine alimentaire ou encore dans bien d'autres domaines.

Par palette ou similaire, il faudra entendre dans le reste de la demande tout type de support permettant le stockage et la manipulation de produits notamment empilés. Il pourra s'agir à titre d'exemple de palettes double faces à deux entrés, palettes à chevrons simple face, palettes à quatre entrées à dés ou à chevrons, palettes à chevrons ou à dés réversibles, rivetées, clouées, demi palettes à quatre entrées.

Bien entendu; ces palettes pourront être de longueur et de largeur variables, la hauteur de l'ensemble formé par les produits sur la palette pouvant également varier considérablement et notamment, on pourra rentrer dans l'installation de traitement en température à la suite des palettes entières et des demi palettes.

On connaît déjà sur le marché des installations de traitement en température de produits disposés en palettes.

Généralement, ces installations comportent au moins une chambre, des moyens d'introduction d'une palette et des moyens de convoyage de la palette, ces moyens de convoyage pouvant être réalisés notamment par des bandes transporteuses.

Ces installations comportent également des moyens de soufflage d'air permettant de faire passer l'air à travers les palettes en vue notamment de réchauffer, refroidir ou encore maintenir la température au niveau des palettes.

Classiquement, les moyens de soufflage d'air sont constitués de ventilateurs créant un mouvement d'air, ces ventilateurs coopérant avec des batteries permettant de réchauffer ou de refroidir cet air.

Dans certaines installations, pour permettre de refroidir de manière homogène la palette qui traverse l'installation, on prévoit plusieurs chambres avec des moyens de soufflage soufflant d'une manière alternée d'une chambre à une autre et, par exemple, de la gauche vers la droite par rapport au sens de convoyage des palettes dans une chambre et de la droite vers la gauche dans une autre chambre.

Une installation conforme au preambule de la revendication 1 est connue par exemple du document DE-A1-100 17 408.

Les installations de traitement sur le marché présentent de grands avantages et notamment de pouvoir traiter des palettes en continu.

Toutefois, les installations présentent différents inconvénients parmi lesquels la difficulté de contrôler et d'ajuster de manière fine la température des produits sur les palettes.

Par ailleurs, un autre inconvénient de ce type d installations de traitement réside dans la mauvaise canalisation de l'air dans l'installation.

En effet, pour que l'installation soit efficace, il faut qu'un maximum d'air traverse les produits de manière à obtenir un bon échange thermique. Or, compte tenu de l'espace libre entre le haut des palettes et le plafond de l'installation, une grande partie de l'air passe par au dessus des palettes, ce qui diminue les capacités de refroidissement de l'installation.

Pour remédier à ces inconvénients, il a été proposé des bâches fixes disposées entre le plafond de l'installation et le haut des palettes ; toutefois, cette solution n'est pas satisfaisante car la bâche, rigide, peut endommager les produits sur les palettes et notamment, lorsque ces palettes sont déplacées, entraîner la chute des produits.

Il a également été proposé dans la demande de brevet allemand DE 100 17 408 de mettre en oeuvre une paroi d'étanchéité fixe et appliquée sur le côté de la palette de produits.

Un inconvénient de ces solutions réside dans le fait que les palettes introduites dans l'installation n'ont pas nécessairement toute la même hauteur et que la bâche ou paroi ne peut au mieux descendre que jusqu'au niveau des palettes les plus hautes et par conséquent, il existe toujours des espaces libres importants au dessus des palettes les plus basses.

Il est également important de souligner que ce système de bâche ou paroi est peu aisé à mettre en place puisque, avant tout traitement d'une série de palettes, il est nécessaire de régler manuellement la hauteur de cette bâche sur la hauteur maximale prévisible des palettes devant entrer dans l'installation.

Enfin, un autre inconvénient de ces installations classiquement utilisées est l'absence d'étanchéité entre les chambres elles-mêmes, ce qui est particulièrement préjudiciable lorsque les moyens de soufflage de chaque chambre sont opposés puisqu'il se crée dans une chambre une dépression là où dans la chambre opposée on retrouve une surpression, ce qui entraîne l'air d'une chambre directement dans la deuxième chambre, cet air ne traversant par conséquent pas les palettes et n'étant donc pas utile.

Compte tenu de ces inconvénients, les installations de traitement actuellement sur le marché ont un rendement énergétique faible et ne permettent pas de régler de manière satisfaisante la température des produits disposés sur les palettes.

La présente invention a pour but de pallier aux inconvénients précités et de proposer une installation de traitement en température de produits permettant de limiter les « by-pass » de l'air et par conséquent, d'augmenter le rendement énergétique de l'installation.

Un autre but de la présente invention est de proposer une installation de traitement en température de produits disposés en palettes permettant de supprimer et/ou de limiter considérablement l'espace libre entre chaque palette et le plafond de l'installation.

Un autre but de la présente invention est de proposer une installation de traitement en température de produits pouvant traiter des palettes de hauteur très variable dans une même série et par exemple, à la fois des palettes entières et des demi palettes.

L'invention a ainsi pour objet une installation de traitement en température de produits disposés en palette ou similaire, ladite installation présentant les caractéristiques techniques de la revendication 1.

D'autres avantages de l'invention apparaîtront plus clairement à la lecture de la description ci-après d'un exemple préféré de réalisation dans lequel la description n'est donnée qu'à titre d'exemple non limitatif et en référence aux dessins annexés par lesquels :
- la figure 1 représente une vue en coupe latérale d'une installation non conforme à l'invention;
- la figure 2 représente en perspective schématique un détail de réalisation non conforme à l'invention ;
- la figure 3 représente une vue en coupe du détail de réalisation représenté à la figure 2 ;
- la figure 4 représente une vue partielle simplifiée illustrant le fonctionnement de l'installation non conforme à l'invention,
- les figures 5 et 6 représentent des moyens de séparation longitudinal en vue de perspective d'une installation conforme à l'invention,
- la figure 7 représente une vue partielle du mode de réalisation représenté aux figures 5 et 6,
- la figure 8 représente un détail de réalisation du second mode de réalisation représenté aux figures 5 à 7,
- les figures 9a à 9c représentent trois variantes de réalisation d'un bras articulé.

En se reportant particulièrement à la figure 1, on voit une installation 1 de traitement en température de produits 2 disposés en palette 3 ou similaire.

Cette installation 1 comprend des moyens d'introduction d'une palette, ces moyens n'étant pas représentés dans les dessins annexés mais sont largement connus de l'homme du métier.

L'installation 1 comporte en outre des moyens de convoyage 5 de la palette entre une entrée et une sortie de l'installation 1 ainsi que des moyens de soufflage d'air 6 à travers les produits 2 de la palette 3.

L'installation 1 comprend en outre des moyens de séparation longitudinale 7 relevables.

Ces moyens de séparation 7 sont disposés sensiblement dans l'axe principal de ladite au moins une chambre et permettent d'empêcher l'écoulement d'air entre la surface supérieure 8 de chaque palette 3 et le plafond 9 de ladite au moins une chambre 4.

De manière avantageuse, ces moyens de séparation longitudinale 7 occuperont la totalité de la longueur de la chambre 4 et on prévoira des moyens de séparation longitudinale 7 au niveau de chaque chambre 4.

Bien entendu, selon d'autres modes de réalisation, il est également possible de prévoir que certaines chambres 4 ne soient pas équipées de ces moyens de séparation longitudinale 7 et par exemple, la dernière chambre dite chambre de sortie.

En se reportant cette fois plus particulièrement aux figures 2 et 3, on voit que les moyens de séparation longitudinale 7 comprennent des moyens de déplacement 10 permettant le positionnement d'éléments souples 11 assurant l'étanchéité entre le plafond 9 et la surface supérieure 8 de chaque palette 3.

Plus précisément, les moyens de déplacement 10 permettent le relèvement ou la mise en place de ces éléments souples 11.

Dans l'installation montrée aux figures 1 à 4, les éléments souples 11 sont répartis sur deux rangées. Cette disposition est particulièrement favorable si on prévoit des moyens de soufflage de chaque côté des palettes 3 ou pour constituer une surface présentant une étanchéité accrue.

Cela étant, il est également possible d'envisager la réalisation de moyens de séparation 7 longitudinale avec une seule rangée d'éléments souples 11.

De préférence, les moyens de déplacement 10 comprennent deux tubes intérieur 12 et extérieur 13, le tube extérieur 13 portant les éléments souples 11 et le tube intérieur 12 portant un taquet 14 dont le relèvement entraîne la rotation du tube extérieur 13 et le relèvement des éléments souples 11.

On voit à la figure 4 que les éléments souples 11 sont en position abaissée correspondant à une position de taquet 14 basse, les deux tubes 12 et 13 étant libres en rotation entre eux ; le passage de la position haute à la position basse est obtenu en abaissant le taquet 14, le tube 13 venant pivoter en rotation autour de son axe entraîné par le poids des éléments 11.

Le passage de la position basse à la position haute est obtenu en venant effectuer une rotation au niveau du tube 12, le taquet 14 entraînant le relèvement des éléments souples 11 en venant appuyer sur ces derniers.

Les éléments souples 11 peuvent être notamment constitués de poils tels que représentés notamment à la figure 4.

Toutefois, il s'agit d'un exemple non limitatif et on pourra également réaliser ces éléments souples à partir de lattes.

Dans l'exemple des figures 1 à 4, les poils constituant les éléments souples 11 sont indépendants les uns des autres. Cette caractéristique permet une fois la mise en place de ces éléments souples 11 de supprimer l'espace libre entre le plafond 9 et chaque surface supérieure 8 de chaque palette. Chaque élément souple 11 est en effet arrêté uniquement lorsque son extrémité vient toucher la surface supérieure 8 de la palette.

Compte tenu de la structure de ces éléments souples 11 qu'ils soient constitués de lattes ou de poils, le contact avec la surface supérieure 8 est léger permettant de ne pas endommager les produits pouvant constituer eux-mêmes la surface supérieure 8 de la palette.

Selon un mode de réalisation avantageux, on peut également prévoir que ces éléments souples 11 soient reliés entre eux dans leur partie haute formant un rideau entièrement étanche à l'air.

Cette partie haute a un positionnement tel que son extrémité inférieure est toujours au dessus de la surface supérieure 8 de la palette 3 la plus haute prévue dans la chambre 4.

Il est à noter également que ces moyens de séparation 7 longitudinale comprennent également des moyens de commande 15 permettant l'entraînement des moyens de déplacement 10, ces moyens de commande 15 étant notamment réalisés par un vérin.

Bien entendu, d'autres possibilités de motorisation et de commande des moyens de déplacement 10 connues de l'homme de métier pourront également être utilisées.

Il est également important de signaler que le fonctionnement des moyens de déplacement 10 est concomitant avec le fonctionnement des moyens de convoyage 5.

En effet, avant tout déplacement des palettes 3 par les moyens de convoyage 5, on réalise de préférence de manière automatique la levée par les moyens de déplacement 10 des éléments souples 11.

Lorsque les moyens de convoyage 5 de la palette sont stoppés, les moyens de déplacement 10 sont actionnés et positionnent le taquet 14 en position basse permettant la mise en place des éléments souples 11 contre la surface supérieure 8 des palettes 3.

En se reportant cette fois aux figures 5 à 9, on voit représenté un mode de réalisation des moyens de séparation longitudinale 7 conforme à l'invention.

Dans ce mode de réalisation, les moyens de séparation longitudinale 7 comprennent un arbre d'entraînement 20 équipé de moyens de retenue 21 et permettant l'entraînement de bras articulés 22 dans le sens de la montée tel qu'illustré à la figure 5.

Les moyens de séparation longitudinale 7 comportent également au moins une bâche d'étanchéité 23 liée aux bras articulés 22.

En se reportant cette fois plus particulièrement à la figure 8, on voit représentés en détail les moyens de retenue 21, ces derniers comprennent un taquet 24 disposé sur l'arbre d'entraînement 20, chaque taquet coopérant avec une extrémité 25 dite proximale d'un bras articulé 22.

On voit ainsi, à la figure 8, qu'en cas de rotation de l'arbre d'entraînement dans un sens correspondant à celui de la remontée de la bâche 23, le taquet 24 vient en butée contre l'extrémité 25 du bras articulé provoquant sa remontée.

En se reportant cette fois principalement à la figure 7, on voit que le bras 22 comporte des articulations, l'articulation étant positionnée de sorte qu'une partie de rang inférieur 22' du bras articulé 22 peut être relevée par rapport à une partie de rang supérieur à savoir 22" qui elle-même peut être relevée par rapport à la partie 22'''.

Cette caractéristique est particulièrement intéressante puisqu'elle permet, lorsque l'axe d'entraînement 20 abaisse les bras 22 en direction des produits que l'effort exercé par la bâche 23 sur les produits soit réparti sur la face inférieure de l'extrémité distale 26 du bras articulé 22.

Le relèvement des parties de rangs inférieurs par rapport aux parties de rangs supérieurs permet donc de répartir sur une large surface l'effort exercé par la bâche sur les produits et d'éviter par là même toute détérioration du produit palettisé.

L'utilisation de bras articulés qui sont tous indépendants les uns des autres permet également de récupérer les écarts de niveau sur les palettes ; en effet, lors de la descente des bras articulés 22, les taquets 24 maintiennent les bras 22 jusqu'à leur arrêt sur la palette puis continuent la rotation en laissant le bras 22 à sa place en fin de descente, à la fin de la rotation de l'arbre 20, l'ensemble des bras 22 ont leur extrémité distale 26 en contact avec le produit palettisé.

En fonction des caractéristiques du tunnel, on pourra utiliser différents types de bras articulés 22 et notamment, comme représenté aux figures 9a,9b et 9c, on pourra utiliser des bras articulés 22 présentant une, deux ou trois articulations.

Le dimensionnement ou également l'espacement entre les bras articulés 22 pourra être variable et notamment, les bras articulés pourront être espacés de 20 à 100 cm sur ledit arbre d'entraînement 20.

A ce niveau, il est important de noter que l'arbre d'entraînement 20 sera avantageusement mis en rotation par des moyens de commande 27 comportant un vérin.

Bien entendu, d'autres modes de réalisation des moyens de commande 27, à la portée de l'homme du métier, pourront également être envisagés.

Selon une caractéristique de l'invention, les bras 22 sont liés à la bâche 23 qui, avantageusement, comprend des poches 30 permettant l'introduction des bras articulés 22.

Selon un mode de réalisation avantageux, la liaison entre les bras 22 et la bâche d'étanchéité 23 est amovible.

Toutefois, on pourra envisager dans d'autres modes de réalisation que l'assujettissement dans les poches 30 soit fixe ou encore que les bras 22 ne soient pas fixés dans des poches 30 mais sur une face de la bâche d'étanchéité 23.

De manière à permettre le débattement angulaire entre les bras 22, on prévoit au niveau de la bâche d'étanchéité des soufflets 28 ménagés entre les poches 30.

Avantageusement, ces soufflets 28 auront une forme évasée en direction de l'extrémité basse 29 de la bâche 23.

Cette caractéristique permet d'autoriser le placement de deux bras articulés 22 voisins à des hauteurs différentes et notamment, avec des écarts de hauteur compris 20 cm et 1 m permettant par conséquent de pouvoir étanchéifier la partie haute de l'installation même lorsque les palettes présentent des écarts de hauteur importants.

Selon l'invention, on prévoit également des moyens de séparation additionnels 16, disposés sensiblement perpendiculairement et aux extrémités des moyens de séparation longitudinale 7 et permettant d'empêcher l'écoulement d'air entre deux chambres 4 au niveau des parties hautes.

Ces moyens de séparation additionnels 16 comportent des moyens de déplacement additionnels 17 et une guillotine 18, les moyens de déplacement additionnels 17 permettant un déplacement en translation de la guillotine 18 entre une position de travail abaissée et une position relevée.

On voit aux figures 1 et 4 les guillotines 18 disposées en position de travail, c'est-à-dire avec leurs extrémités basses en contact ou au voisinage de la surface supérieure 8 de la palette disposée à son aplomb.

Selon un mode de réalisation préféré, les moyens de déplacement additionnels 17 sont synchronisés avec les moyens de déplacement 10 des éléments souples 11.

On pourra notamment prévoir que les moyens de déplacement 10 et 17 soient actionnés par les moyens de commande 15, 27.

L'association entre les moyens de séparation longitudinale 7 et les moyens de séparation additionnels 16 permet d'assurer une bonne étanchéité de l'ensemble des parties hautes, c'est-à-dire des parties situées au dessus de la surface supérieure 8 des palettes 3.

L'installation de traitement ainsi équipée est par conséquent particulièrement performante puisque l'air sortant des moyens de soufflage 6 est nécessairement forcé à travers la palette 3.

Selon une option avantageuse de l'invention, on peut également prévoir des moyens d'étanchéité latéraux 19.

Pour ce faire, on prévoit que les palettes 3 soient introduites dans l'installation 1 de manière à être alignées sur un côté présentant en quelle que sorte une surface de référence.

Compte tenu des différences soit d'orientation des palettes, soit des dimensions de ces palettes 3, le côté opposé au côté aligné présente des décalages et par conséquent un espace par lequel l'air peut s'échapper.

Selon le mode de réalisation avantageux, les moyens d'étanchéité 19 latéraux permettent de venir combler cet espace et notamment avantageusement au niveau des extrémités des chambres 4.

Ces moyens d'étanchéité 19 pourront comporter des portes coulissantes 20 disposées sensiblement perpendiculairement à l'axe principal de chaque chambre 4.

Là encore, ces moyens d'étanchéité latéraux 19 seront synchronisés avec les moyens de convoyage 5, la porte étant déplacée vers l'intérieur de la chambre 4 lorsque les moyens de convoyage 5 sont stoppés et inversement, la porte viendra coulisser dans les parois de l'installation 1 avant tout déplacement des moyens de convoyage 5.

Ces moyens d'étanchéité latéraux 19 permettent également d'augmenter le rendement énergétique de l'installation de traitement 1.

Ils permettent également pour un opérateur d'accéder aisément à l'intérieur de l'installation en cas de problème, notamment en cours de fonctionnement de l'installation. A cet effet, on peut prévoir une commande extérieure à l'installation autorisant l'ouverture et/ou la fermeture de l'ensemble des portes 20 de l'installations 1.

Bien entendu, d'autres modes de réalisation à la portée de l'homme de l'art auraient également pu être envisagés sans pour autant sortir du cadre de invention définie par les revendications ci-après.

## Revendications

1. Installation (1) de traitement en température de produits (2) disposés en palette (3) ou similaire comprenant au moins une chambre (4), des moyens d'introduction d'une palette, des moyens de convoyage (5) de la palette entre une entrée et une sortie, des moyens de soufflage d'air (6) à travers les produits d'une palette, et des moyens de séparation longitudinale (7), disposés sensiblement dans l'axe principal de ladite au moins une chambre et permettant d'empêcher l'écoulement d'air entre la surface supérieure (8) de chaque palette présente dans la chambre et le plafond (9) de ladite au moins une chambre (4) **CARACTERISEE en ce que** les moyens de séparation longitudinale (7) comportent au moins une bâche d'étanchéité (23) liée à des bras (22) articulés relevables.

2. Installation de traitement selon la revendication 1, dans laquelle les moyens de séparation longitudinale (7) comprennent des moyens de déplacement permettant le relèvement ou la mise en place de ladite au moins une bâche d'étanchéité (23) liée audits bras (22) articulés relevables.

3. Installation de traitement en température selon la revendication 2, dans laquelle les moyens de déplacement comprennent un arbre d'entraînement (20) équipé de moyens de retenue (21) permettant l'entraînement d'au moins deux bras articulés (22) dans le sens de la montée et de ladite au moins une bâche d'étanchéité (23) liée aux bras articulés (22).

4. Installation selon la revendication 3, dans laquelle les moyens de retenue (21) comportent des taquets (24) disposés sur l'arbre d'entraînement (20), chaque taquet (24) coopérant avec une extrémité dite proximale (25) d'un bras articulé (22).

5. Installation selon l'une quelconque des revendications 1 à 4, dans laquelle chaque bras articulé (22) comprend de une à trois articulations.

6. Installation selon l'une quelconque des revendications 1 à 5, dans laquelle les articulations des bras articulés permettent un relèvement d'une partie de rang inférieur (22',22") du bras articulé par rapport à une partie de rang supérieur (22",22"').

7. Installation selon l'une quelconque des revendications 1 à 6, dans laquelle l'effort exercé par la bâche (23) sur les produits est réparti sur la face inférieure de l'extrémité distale (26) du bras articulé (22).

8. Installation selon l'une quelconque des revendications 3 et 4, dans laquelle les bras articulés (22) disposés sur l'arbre d'entraînement (20) sont espacés de 20 à 100 cm.

9. Installation selon l'une quelconque des revendications 1 à 8, dans laquelle l'arbre d'entraînement (20) est entraîné en rotation par des moyens de commande (27) comportant un vérin.

10. Installation selon l'une quelconque 1 à 9, dans laquelle la bâche d'étanchéité comprend des poches (30) permettant l'introduction des bras articulés (22) et des soufflets (28) entre les poches permettant un débattement angulaire entre les bras (22).

11. Installation selon la revendication 10, dans laquelle les soufflets (28) ont une forme évasée en direction de l'extrémité basse (29) de la bâche (23).

12. Installation selon l'une quelconque des revendications 1 à 11, dans laquelle les bras articulés (22) sont indépendants les uns des autres de manière à pouvoir récupérer des écarts de niveau sur les palettes.

13. Installation de traitement selon l'une quelconque des revendications 1 à 12, comprenant des moyens de séparation additionnels (16), disposés sensiblement perpendiculairement et aux extrémités des moyens de séparation longitudinale (7) et permettant d'empêcher l'écoulement d'air entre deux chambres (4) au niveau des parties hautes.

14. Installation de traitement selon la revendication 13, dans laquelle les moyens de séparation additionnels (16) comportent des moyens de déplacement additionnels (17) et une guillotine (18), les moyens de déplacement additionnels (17) permettant un déplacement en translation de la guillotine (18) entre une position de travail abaissée et une position relevée.

15. Installation de traitement selon la revendication 14 et l'une des revendications 2, 3, 4, 8 ou 9, dans laquelle les moyens de déplacement additionnels (17) sont synchronisés avec les moyens de déplacement (20,21).

16. Installation de traitement selon l'une quelconque des revendications 1 à 15, comportant des moyens d'étanchéité latéraux (19) comportant des portes coulissantes (20) au niveau des extrémités des chambres (4) et disposées sensiblement perpendiculairement à l'axe principal de chaque chambre (4).

## Claims

1. Facility (1) for the heat treatment of products (2) placed on a pallet (3) or the like, comprising at least one chamber (4), means for the insertion of a pallet, means for conveying (5) the pallet between an input and an output, means for blowing air (6) through the products of a pallet and longitudinal separation means (7), arranged essentially along the principal axis of said at least one chamber and preventing the flow of air between the upper surface (8) of each pallet present in the chamber and the ceiling (9) of said at least one chamber (4), **characterised in that** the longitudinal separation means (7) include at least one sealing canvas (23) linked to raisable articulated arms (22).

2. Treatment facility according to claim 1, in which the longitudinal separation means (7) comprise displacement means enabling the raising or positioning of said at least one sealing canvas (23) linked to said raisable articulated arms (22).

3. Heat-treating facility according to claim 2, in which the displacement means comprise a drive shaft (20) equipped with retaining means (21) enabling the driving of at least two articulated arms (22) in the ascending direction and of said at least one sealing canvas (23) linked to the articulated arms (22).

4. Facility according to claim 3, in which the retaining means (21) include fasteners (24) arranged on the drive shaft (20), each fastener (24) cooperating with a so-called proximal extremity (25) of an articulated arm (22).

5. Facility according to any of claims 1 to 4, in which each articulated arm (22) comprises from one to three articulations.

6. Facility according to any of claims 1 to 5, in which the articulations of the articulated arms enable a part of the lower row (22', 22") of the articulated arm to be adjusted in relation to part of the higher row (22", 22"').

7. Facility according to any of claims 1 to 6, in which the action exerted by the canvas (23) upon the products is distributed over the lower face of the distal extremity (26) of the articulated arm (22).

8. Facility according to either of claims 3 and 4, in which the articulated arms (22) arranged on the drive shaft (20) are spaced from 20 to 100 cm.

9. Facility according to any of claims 1 to 8, in which the drive shaft (20) is rotatably driven by control means (27) including a jack.

10. Facility according to any of claims 1 to 9, in which the sealing canvas comprises pockets (30) enabling articulated arms (22) and bellows (28) to be introduced between the pockets enabling an angular deflection between the arms (22).

11. Facility according to claim 10, in which the bellows (28) have a wide-mouthed shape in the direction of the lower extremity (29) of the canvas (23).

12. Facility according to any of claims 1 to 11, in which the articulated arms (22) are independent of one another in such a manner as to enable the recuperation of differences in level on the pallets.

13. Treatment facility according to one of claims 1 to 12, comprising additional separation means (16), arranged essentially perpendicular to and at the extremities of the longitudinal separation means (7) and preventing the flow of air between two chambers (4) at the level of the upper parts.

14. Treatment facility according to claim 13, in which the additional separation means (16) include additional displacement means (17) and a guillotine (18), the additional displacement means (17) enabling a translational displacement of the guillotine (18) between a lowered work position and a raised position.

15. Treatment facility according to claim 14 and one of claims 2, 3, 4, 8 or 9, in which the additional displacement means (17) are synchronized with the displacement means (20, 21).

16. Treatment facility according to any one of claims 1 to 15, including lateral sealing means (19) including sliding doors (20) at the level of the extremities of the chambers (4) and arranged essentially perpendicular to the principal axis of each chamber (4).

## Patentansprüche

1. Anlage (1) zur Temperaturbehandlung von auf einer Palette (3) oder dergleichen angeordneten Produkten (2), aufweisend zumindest einen Raum (4), Mittel zum Einführen einer Palette, Mittel (5) zum Befördern der Palette zwischen einem Einlass und einem Auslass, Mittel (6) zum Blasen von Luft durch die Produkte einer Palette und Mittel (7) zur Längsabtrennung, die im wesentlichen entlang der Hauptachse des zumindest einen Raums liegen und gestatten, das Strömen von Luft zwischen der oberen Fläche (8) einer jeden im Raum vorhandenen Palette und der Decke (9) des zumindest einen Raums (4) zu verhindern, **dadurch gekennzeichnet, dass** die Längsabtrennungsmittel (7) zumindest eine Dichtplane (23) aufweisen, die mit anhebbaren Gelenkarmen (22) verbunden ist.

2. Anlage zur Temperaturbehandlung nach Anspruch 1, wobei die Mittel (7) zur Längsabtrennung Verlagerungsmittel aufweisen, welche das Anheben bzw. Einsetzen der zumindest einen Dichtplane (23) gestatten, die mit den anhebbaren Gelenkarmen (22) verbunden ist.

3. Anlage zur Temperaturbehandlung nach Anspruch 2, wobei die Verlagerungsmittel eine Antriebswelle (20) aufweisen, die mit Haltemitteln (21) ausgestattet ist, welche das Mitnehmen von zumindest zwei Gelenkarmen (22) und der zumindest einen Dichtplane (23), die mit den Gelenkarmen (22) verbunden ist, in Aufwärtsrichtung gestatten.

4. Anlage nach Anspruch 3, wobei die Haltemittel (21) Mitnehmer (24) aufweisen, die an der Antriebswelle (20) angeordnet sind, wobei jeder Mitnehmer (24) mit einem sogenannten proximalen Ende (25) eines Gelenkarms (22) zusammenwirkt.

5. Anlage nach einem der Ansprüche 1 bis 4, wobei jeder Gelenkarm (22) ein bis drei Gelenke aufweist.

6. Anlage nach einem der Ansprüche 1 bis 5, wobei die Gelenke der Gelenkarme ein Anheben eines nachrangigen Teils (22', 22") des Gelenkarms bezüglich eines höherrangigen Teils (22", 22"') gestatten.

7. Anlage nach einem der Ansprüche 1 bis 6, wobei die von der Plane (23) auf die Produkte ausgeübte Kraft auf die Unterseite des distalen Endes (26) des Gelenkarms (22) verteilt wird.

8. Anlage nach einem der Ansprüche 3 und 4, wobei die an der Antriebswelle (20) angeordneten Gelenkarme (22) im Abstand von 20 bis 100 cm liegen.

9. Anlage nach einem der Ansprüche 1 bis 8, wobei die Antriebswelle (20) über Steuermittel (27) mit einem Kraftzylinder drehend angetrieben wird.

10. Anlage nach einem der Ansprüche 1 bis 9, wobei die Dichtplane Taschen (30) aufweist, welche das Einführen der Gelenkarme (22) und der Zwickel (28) zwischen die Taschen gestatten, was einen Winkelausschlag zwischen den Armen (22) ermöglicht.

11. Anlage nach Anspruch 10, wobei die Zwickel (28) eine sich in Richtung des tieferen Endes (29) der Plane (23) erweiternde Form haben.

12. Anlage nach einem der Ansprüche 1 bis 11, wobei die Gelenkarme (22) voneinander unabhängig sind, so dass Höhenunterschiede bei den Paletten ausgeglichen werden können.

13. Anlage zur Temperaturbehandlung nach einem der Ansprüche 1 bis 12, aufweisend zusätzliche Abtrennmittel (16), die im wesentlichen senkrecht an den Enden der Längsabtrennungsmittel (7) angeordnet sind und mit denen das Strömen von Luft zwischen zwei Räumen (4) im Bereich der oberen Abschnitte verhindert werden kann.

14. Anlage zur Temperaturbehandlung nach Anspruch 13, wobei die zusätzlichen Abtrennmittel (16) zusätzliche Verlagerungsmittel (17) und einen Schieber (18) aufweisen, wobei die zusätzlichen Verlagerungsmittel (17) eine trartslatorische Verschiebung des Schiebers (18) zwischen einer abgesenkten Arbeitsstellung und einer angehobenen Stellung gestatten.

15. Anlage zur Temperaturbehandlung nach Anspruch 14 und einem der Ansprüche 2, 3, 4, 8 oder 9, wobei die zusätzlichen Verlagerungsmittel (17) auf Gleichlauf mit den Verlagerungsmitteln (20, 21) gebracht sind.

16. Anlage zur Temperaturbehandlung nach einem der Ansprüche 1 bis 15, umfassend seitliche Dichtmittel (19), welche im Bereich der Enden der Räume (4) Schiebetüren aufweisen (20), die im wesentlichen senkrecht zur Hauptachse eines jeden Raums (4) angeordnet sind.
